# EUROPÄISCHE PATENTSCHRIFT

(11) **EP 0 773 179 B1**
(45) Veröffentlichungstag und Bekanntmachung des Hinweises auf die Patenterteilung: **30.05.2001**
(21) Anmeldenummer: 96117493.5
(22) Anmeldetag: 31.10.1996
(51) Int. Cl.: B65H 31/32

(54) **Einrichtung zur Hilfsstapelbildung beim Nonstopstapelwechsel im Ausleger einer Druckmaschine**
Device for making auxiliary stacks during continuous pile exchange in a piler of a printing machine
Dispositif pour faire des piles auxiliaires pendant l'échange en continue de piles dans un empileur d'une machine à imprimer

(30) Priorität: 09.11.1995 DE 19541792
(43) Veröffentlichungstag der Anmeldung: 14.05.1997
(73) Patentinhaber: Heidelberger Druckmaschinen Aktiengesellschaft, 69115 Heidelberg (DE)
(72) Erfinder: Klenk, Rainer, 68789 St. Leon-Rot (DE); Mack, Richard, 68782 Brühl (DE); Raasch, Gerd, 69207 Sandhausen (DE)
(74) Vertreter: Fey, Hans-Jürgen

(56) Entgegenhaltungen:
- EP-A- 0 316 568
- EP-A- 0 450 333
- DE-A- 2 441 459
- DE-A- 4 217 816
- GB-A- 2 079 259
- GB-A- 2 157 272

## Beschreibung

Die Erfindung bezieht sich auf eine Einrichtung zur Hilfsstapelbildung beim Nonstopstapelwechsel im Ausleger einer Druckmaschine nach dem Oberbegriff des Patentanspruches 1.

Solche Ausbildungsmerkmale sind aus DE 12 31 721 C1 bekannt. Ein maschinell zwischen zwei aufeinander ankommende Bögen in Bogenförderrichtung einschiebbarer Lattenrost bildet bei der bekannten Ausführung den Hilfsstapelträger, auf den die Bögen vorübergehend einen Hilfsstapel bilden, so daß der Hauptstapel entfernt und ein neuer Hauptstapelträger in Position gebracht werden kann. Der Stapelwechsel erfolgt bei laufender Maschine mit Druckfortgang. Zumindest bei Maschinen mit höheren Druckgeschwindigkeiten ist zum Stapelwechsel eine Reduzierung der Maschinengeschwindigkeit erforderlich, um das Einschieben des Lattenrostes zwischen zwei aufeinanderfolgend ankommende Bögen zu ermöglichen. Der Ablauf des Stapelwechsels kann gegebenenfalls selbsttätig erfolgen. Andere Hilfsstapelträgerausbildungen, welche für das maschinelle Einschieben geeignet sind, werden beispielsweise durch die DE 30 28 865 A1 oder die DE 42 21 928 A1 offenbart.

Maschinell bewegte Hilfsstapelträger in dieser oder abgewandelter Ausbildung konnten sich bisher bei schnellaufenden Maschinen, insbesondere bei der Bearbeitung dünner Papiersorten, nicht durchsetzen. Ein großes Problem stellt das Einschieben und Herausziehen des Hilfsstapelträgers und die dabei verursachten Bogenbeschädigungen dar. Es gibt zwar Vorschläge zur Verringerung der Reibung zwischen dem Hilfsstapelträger und dem untersten Bogen des Hilfsstapels, zum Beispiel Hilfsstapelträger mit Rollelementen oder einer die Reibung vermindernden Beschichtung an der Oberfläche, aber ein Durchbruch konnte damit bei schnellaufenden Maschinen und bei der Bearbeitung dünner Bedruckstoffe nicht erreicht werden, so daß die Anwendung auf Druckmaschinen für Karton und dergleichen beschränkt blieb.

Aus der DE 42 17 816 A1 ist eine Einrichtung zur kontinuierlichen Auslage von Abschnitten bekannt, die von einer Materialbahn abgetrennt wurden, bei der eine absenkbare Hilfsstapeleinheit sowohl eine ferngesteuerte, horizontal ein- und ausfahrbare Hilfsstapelunterlage als auch ein ferngesteuertes Trennband zur definierten Trennung des kontinuierlich anfallenden Stromes von Abschnitten in einen Hauptstapel und einen Hilfsstapel aufweist. Jedoch kann insbesondere bei dünnen Materialien der Fall auftreten, daß der auf dem Trennband aufliegende obere Abschnitt beim Einfahren der Hilfsstapelunterlage verschoben und an seiner Vorderkante beschädigt wird.

Aufgabe der Erfindung ist die Gestaltung einer Einrichtung zum automatisch ablaufenden Nonstopstapelwechsel im Ausleger einer Druckmaschine, welche insbesondere für Bogendruckmaschinen mit hoher Druckgeschwindigkeit ohne Geschwindigkeitsreduzierung geeignet ist und Beschädigungen der ausgelegten Bögen vermeidet.

Diese Aufgabe löst die Erfindung mit einer Einrichtung nach dem Patentanspruch 1. Die danach vorgesehene Festhalteeinrichtung sichert den auf dem Trennband aufliegenden Bogen gegen Beschädigungen.

Das Trennschwert ist auch bei hohen Druckgeschwindigkeiten mit sehr dicht aufeinanderfolgenden Bögen zwischen zwei Bögen im Bereich der Hinterkante der ankommenden Bögen einschiebbar und bewirkt die Bildung einer Lücke auf ganzer Bogenbreite mit einer gegenüber dem Bogenabstand voneinander größeren Höhe, in die dann ein Hilfsstapelträger geeigneter Ausbildung bei aktivierter Texthalteeinrichtung einschiebbar ist. Das Trennschwert stützt dabei den oberen Bogen nur im Bereich seiner Hinterkante auf ganzer Bogenbreite ab.

In einer Ausführungsform der Erfindung ist die Festhalteeinrichtung ein Trennkeil, welcher mit Saugluft beaufschlagbar ist und an seiner keilförmig verlaufenden Oberfläche Saugdüsen aufweist. Dieser Trennkeil wirkt mit dem Trennschwert in der Weise zusammen, daß der in Bogenförderrichtung bewegliche Trennkeil das Trennschwert, sobald diese im Hinterkantenbereich zwischen zwei aufeinanderfolgend ankommende Bögen eingeschoben ist, unterfährt und den oberen Bogen dann durch Ansaugen im Hinterkantenbereich festhält bis der Hilfsstapelträger eingefahren ist. Eine Ausführungsform, die vor allem für dünnere Papiere vorteilhaft ist.

In einer anderen Ausführungsform umfaßt die Festhalteeinrichtung einen oder mehrere Greifer, die den oberen Bogen an der Hinterkante fassen und festhalten, bei der Hilfsstapelträger eingefahren ist.

Ermöglicht wird mit einer solchen Einrichtung eine Hilfsstapelbildung und somit ein automatischer Nonstopstapelwechsel, auch bei sehr hohen Maschinengeschwindigkeiten, ohne daß dabei Bögen beschädigt werden.

Vorzugsweise wird das Trennschwert an einem quer zur Bogenförderrichtung umlaufend antreibbaren Band, insbesondere einem Stahlband, ausgebildet, wobei dieses Band in einem in Bogenförderrichtung verstellbar geführten Schlitten gelagert ist, so daß das Trennschwert auf das Bogenformat eingestellt werden kann.

An dem Stahlband kann das Trennschwert durch eine schräg zur Bogenförderrichtung verlaufende Verbreiterung ausgebildet sein. Das Trennschwert schiebt sich dadurch mit einer Art Schnittbewegung zwischen zwei aufeinanderfolgend ankommende Bögen ein. Das Einschieben des Trennschwertes wird dadurch selbst bei kleinsten zeitlichen Abständen zwischen zwei aufeinanderfolgend ankommenden Bögen ermöglicht. Die durch das Trennschwert gebildete Lücke kann durch das Unterfahren des Trennschwertes mit dem Trennkeil stabilisiert werden, wobei der Trennkeil den untersten Bogen des sich nunmehr bildenden Hilfsstapels an seiner Hinterkante durch Ansaugen festhält, so daß ein geeigneter Hilfsstapelträger unter den Trennkeil hindurch in die nunmehr zum Beispiel durch Absenken des Hauptstapels vergrößerte Lücke eingeschoben werden kann. Als Hilfsstapelträger sind sowohl Stabrechen als auch Hilfsstapelbretter, zum Beispiel sogenannte Hürdenbretter, geeignet.

Weitere bevorzugte Ausbildungsmerkmale des Erfindungsgegenstandes enthalten die Unteransprüche.

In der Zeichnung ist ein Ausführungsbeispiel des Erfindungsgegenstandes schematisch dargestellt. Es zeigen:
- Figur 1: eine perspektivisches Darstellung der Einrichtung zum Non-Stop-Stapelwechsel,
- Figur 2: einen im Maßstab gegenüber Figur 1 vergrößerten Längsschnitt durch die erfindungsgemäße Einrichtung etwa in der Maschinenmitte,
- Figur 3: eine Seitenansicht des Erfindungsgegenstandes mit vertikalem Schnitt durch das das Trennschwert tragende Band und
- Figur 4: eine Draufsicht eines Teiles des über die Bogenbreite linear geführten Bandes mit dem Trennschwert,
- Figur 5: eine Draufsicht auf den Teil des Bogenauslegers, der die Festhalteeinrichtung nach einem zweiten Ausführungsbeispiel zeigt,
- Figur 6: eine Ansicht auf den Teil des Bogenauslegers nach Figur 5,
- Figur 7: eine Schnittzeichnung des Teils des Bogenauslegers nach Figur 5 in vergrößertem Maßstabe.

Das Ausführungsbeispiel nach Figur 1 - 4 zeigt eine Ausführungsform des Erfindungsgegenstandes, bei der ein Trennschwert 1 an einem endlos umlaufenden Stahlband 2 ausgebildet und ein in Bogenförderrichtung linear beweglich geführter Trennkeil 3 auf einem Höhenniveau unterhalb des Trennschwerts 1 beweglich ist. Unterhalb dieses Trennkeiles 3 ist ein an sich bekannter Hilfsstapelträger 4, zum Beispiel ein Stabrechen, ein Hürdenbrett oder dergleichen, ebenfalls linear beweglich geführt, so daß der Hilfsstapelträger in Bogenförderrichtung in die durch das Trennschwert 1 im Zusammenwirken mit dem Trennkeil 3 zwischen zwei Bögen im Bogenstapel 5 gebildete Lücke einschiebbar ist und ankommende Bögen sich vorübergehend in einem Hilfsstapel in an sich bekannter Weise ablegen, damit der Hauptstapel gewechselt werden kann.

Das Stahlband 2 ist über zwei obere Umlenkrollen 6 und zwei untere Umlenkrollen 7 portalartig geführt, so daß der zum Beispiel durch endlose Förderketten mit daran befestigten Bogengreiferbrücken bewirkte Bogentransport von der Druckmaschine bis zum Bogenstapel 5 durch dieses Portal hindurch erfolgt und die ankommenden Bögen unter Mitwirkung eventueller Bremsbänder 20 zur Ablage auf dem Bogenstapel 5 abgebremst werden. Unterhalb der ankommenden Bögen ist das Stahlband 2 im Bereich maximaler Bogenbreite durch eine quer verlaufende Traverse 8 horizontal parallel zur Bogenebene geführt. Die in Bogenförderrichtung hintere Kante des endlosen Stahlbandes 2 weist eine Abkantung 9 auf, die in eine jeweils in gleicher Vertikalebene sowohl in den Umlenkrollen 6 und 7 als auch in der Traverse 8 angeordnete Führungsnut 10 eingreift.

Der Trennkeil 3 ist unterhalb der Traverse 8 angeordnet und in Bogenförderrichtung verschiebbar. Der Trennkeil 3 weist im Querschnitt ein hohles Kastenprofil auf, dessen Innenraum an eine Saugluftquelle, vorzugsweise an das Saugluftsystem der Maschine, angeschlossen ist. Die Oberseite des in Einschubrichtung des Trennkeiles 3 vorderen Bereiches ist bis zu einer keilförmigen Spitze abgeschrägt und weist Saugluftöffnungen 3a auf. Der Trennkeil 3 kann sich durchgehend über die Bogenbreite erstrecken oder aus mehreren über die Bogenbreite verteilt nebeneinander angeordneten Teilen zusammengesetzt sein.

Für die Formateinstellung sind die das Stahlband führenden Umlenkrollen 6 und 7 in einem Schlitten 11 gelagert, dessen Seitenteile an den Seitenwänden 12 des Gestells der Maschine horizontalbeweglich geführt sind. Die Traverse 8 verbindet die Seitenteile des Schlittens 11, die durch weitere Querträger 13 miteinander verbunden sind. An diesem Schlitten 11 ist auch der Trennkeil 3 in Bogenförderrichtung horizontalbeweglich geführt, so daß eine Formateinstellung gemeinsam mit dem Trennschwert 1 erfolgt. Der in Führungen 14 der Seitenteile 12 des Maschinengestells horizontalbewegliche Schlitten 11 ist zur Formatverstellung beispielsweise durch eine Kette 15 mit Antriebsmitteln verbunden.

Für den Antrieb des quer zur Bogenförderrichtung antreibbaren Bandes 2 mit dem daran ausgebildeten Trennschwert 1 sowie des Trennkeiles 3 in Bogenförderrichtung sind pneumatische Antriebe aus mit Druckluft beaufschlagbaren Kolben-Zylinder-Einheiten vorgesehen. Der pneumatische Antrieb für die Horizontalbewegung des Trennkeiles 3 ist in Figur 2 schematisch dargestellt. Die Kolbenstange 16 des mit Druckluft beaufschlagbaren Zylinders 17 greift mit einer Verzahnung in ein am Schlitten 11 drehbar gelagertes Zahnrad 18 ein, dessen Verzahnung mit einer Zahnstange 19 kämmt, die an dem Schlitten 11 horizontalbeweglich geführt und an der der Trennkeil 3 befestigt ist.

In der Figur 3 ist die einstückige Ausbildung des Trennschwertes 1 an dem Stahlband 2 dargestellt. Das Trennschwert 1 wird durch eine etwa unter einem Winkel von 45° schräg zur Bogenförderrichtung verlaufende Verbreiterung des Stahlbandes gebildet, wobei die Länge dieser Verbreiterung quer zur Bogenförderung etwa der Bogenbreite, vorzugsweise der maximalen Bogenbreite, entspricht, so daß der bei der Hilfsstapelbildung im Hinterkantenbereich abzustützende Bogen auf ganzer Breite abgestützt wird. In der die Ausgangslage darstellenden Ruheposition entsprechend Figur 3 befindet sich das Trennschwert 1 unmittelbar seitlich neben dem Bogenstapel 5, so daß dieses bei der Ansteuerung zum Nonstopstapelwechsel durch einen vorzugsweise pneumatischen Antrieb, der auf der Zeichnung nicht dargestellt ist, mit einer Art Schnittbewegung unter hoher Geschwindigkeit von der Seite her zwischen zwei Bögen im oberen gelockerten Bereich des Bogenstapels einfährt und diesen sowie die darüberliegenden Bögen in Bogenförderrichtung im Hinterkantenbereich kurzzeitig abstützt, so daß in die sich dadurch bildende Lücke der Trennkeil 3 bis über die Vorderkante des Trennschwerts hinaus einfährt und den somit abgestützten Bogen durch Ansaugen festhält. In die dann durch Absenken des Hauptstapels vergrößerte Lücke wird der Hilfsstapelträger 4 in an sich bekannter Weise eingeschoben, wobei das Trennschwert 1 zurückgezogen bzw. durch Umlaufbewegung des Bandes 2 aus dem Bereich des Bogenstapels heraus in die in Figur 3 dargestellte Ruheposition bewegt wird.

Nach dem Auslösen des Nonstopstapelwechsels fährt somit bei dem dargestellten Ausführungsbeispiel zunächst das Trennschwert 1 der auf das Bogenformat eingestellten Einrichtung in den Bogenstapel ein und trennt diesen Bogenstapel im Bereich der Bogenhinterkante. Gleichzeitig werden in der Zeichnung nicht dargestellte Anschläge für die Bogenhinterkante abgesenkt, zum Beispiel weggeschwenkt, und danach fährt unterhalb des Trennschwertes 1 der Trennkeil 3 ein und saugt den durch das Trennschwert an der Hinterkante abgestützten Bogen ebenfalls im Bereich seiner Hinterkante an. Danach fährt das Trennschwert aus dem Bereich des Bogenstapels heraus und gleichzeitig wird der Hauptstapel abgesenkt. In die somit vergrößerte Lücke zwischen zwei Bögen fährt der Hilfsstapelträger ein, so daß auch der Trennkeil aus dem Bereich des Bogenstapels gegen die Bogenförderrichtung zurückgezogen werden kann. Nach dem Wechsel des Hauptstapels erfolgt die Hilfsstapelabsenkung auf den Hauptstapel, so daß der Hilfsstapelträger in seine in der Zeichnung dargestellte Endstellung zurückfahren kann.

Im Ausführungsbeispiel nach den Figuren 5 bis 7 ist anstelle des beweglich geführten Trennkeils mit Saugdüsen eine andere Art von Festhalteeinrichtung auf der Basis von Greifern realisiert. Dort ist mit 108 die Traverse des Bogenauslegers bezeichnet, auf der unter anderem über Lagerböcke 128a, 128b und 128c die Rollen drehbar gelagert sind, über die drei Bremsbänder 120a, 120b und 120c geführt sind. Über diese Bremsbänder werden die auszulegenden Bögen angefördert.

Ebenfalls an der Traverse 108 befestigt sind zwei schwenkbare Hinterkantenanschläge 138a und 138b, an denen sich die Hinterkante des Bogenstapels 5 (Figur 1) ausrichtet. Mit 102 ist das am unteren Bereich der Traverse 108 umlaufende Stahlband bezeichnet, von dem das in der Figur nicht dargestellte Trennschwert geführt wird. In der Traverse 108 sind an dem mit 103a und 103b bezeichneten Stellen Greifermodule angeordnet, die eine Festhalteeinrichtung darstellen, mit deren Hilfe die Hinterkante des auf dem Trennschwert aufliegenden oberen Bogens ergriffen und solange festgehalten werden kann, bis der Hilfsstapelträger unter den Bogen eingefahren ist.

Aus der Draufsicht nach Figur 5 ist ersichtlich, daß die Greifer 103a und 103b gegen die Kraft von zwei Federpaaren 105a und 105b bzw. 105c und 105d aus der Traverse 108 heraus in Richtung auf die Hinterkante des zu erfassenden Bogens bewegt werden können, um diesen zu ergreifen und festzuhalten. Dazu ist an der Traverse 108 ein Pneumatikzylinder 107 angeordnet, dessen Kolben mit einer Betätigungsstange 109 verbunden ist. An dieser Stange 109 sind zwei mit Schrägen 110a und 110b versehene Steine 106a und 106b befestigt, die bei Betätigung der Stange 109 mit der ebenfalls schrägen Hinterseite der Greifer 103a und 103b zusammenwirken und die in einer Führung in der Traverse 108 gelagerten Greifer 103a und 103b in Bogenförderrichtung vorschieben.

Aus der vergrößerten Darstellung nach Figur 7 ist ersichtlich, wie aufgrund der vorstehend beschriebenen Bewegung gleichzeitig auch die Backen der Greifer für das Festhalten des betreffenden Bogens geschlossen werden. Hierzu besitzt jeder der beiden Greifer 103a und 103b zwei Backen, einen festen Backen 113 und einen von einer Feder 116 offengehaltenen, beweglichen Backen 114 am oberen vorderen Ende des gabelartigen Greifers. Die Außenseite des oberen Backens 114 ist ebenfalls mit einer Schräge 117 versehen und wirkt mit einem Anschlag 118 in der Traverse 108 derart zusammen, daß der Greiferbacken 114 beim Auflaufen auf den Anschlag 118 mit seiner Schräge 117 gegen die Kraft der Feder 116 gegen den festen Backen 113 gedrückt wird. Da die beiden Backen 113 und 114 des Greifers 103 das in der Nut 115 laufende Stahlband 2 im Bereich des Trennschwerts umschließen, pressen sie im Zuge der Schließbewegung den auf dem Trennschwert aufliegenden Bogen gegen das Trennschwert und halten ihn fest, bis der in den Figuren nicht dargestellte Hilfsstapelträger unter den Bogen ganz eingefahren ist. Auf diese Weise ist vermieden, daß der einfahrende Hilfsstapelträger den auf dem Trennschwert aufliegenden Bogen verschiebt und dabei beschädigt. Sobald der Hilfsstapelträger seine Position erreicht hat, bewegen sich die Greifer 103a und 103 zurück in ihre Ruhestellung und öffnen dabei und auch das Trennband 102 mit dem daran befestigten Trennschwert fährt wieder seitlich zurück in seine Ruhestellung, während andererseits die Hinterkantenanschläge 138a und 138b in Arbeitsstellung, d.h. in die in der Figur 6 gestrichelt dargestellte Stellung abschwenken (Figur 5).

### Teileliste

- 1: Trennschwert
- 2: Stahlband
- 3: Trennkeil
- 3a: Saugdüse
- 4: Hilfsstapelträger
- 5: Bogenstapel
- 6: Umlenkrolle
- 7: Umlenkrolle
- 8: Traverse
- 9: Abkantung
- 10: Führungsnut
- 11: Schlitten
- 12: Seitenteil
- 13: Querträger
- 14: Führung

- 15: Kette
- 16: Kolbenstange
- 17: Zylinder
- 18: Zahnrad
- 19: Zahnstange
- 20: Bremsband

- 102: Trennband
- 103a: Greifer
- 103b: Greifer
- 105a/105b: Federpaar
- 105c/106d: Federpaar
- 106a: Steine
- 106b: Steine
- 107: Pneumatikzylinder
- 108: Traverse
- 109: Stange
- 110: mit Schräge versehene Steine
- 113: Greiferbacken
- 114: Greiferbacken
- 115: Nut
- 116: Feder
- 117: Schräge
- 118: Anschlag
- 120a: Bremsbänder
- 120b: Bremsbänder
- 120c: Bremsbänder
- 128a: Lagerböcke
- 128b: Lagerböcke
- 128c: Lagerböcke
- 138a: Hinterkantenanschläge
- 138b: Hinterkantenanschläge

## Patentansprüche

1. Einrichtung zum Nonstopstapelwechsel im Bogenausleger einer Druckmaschine, mit einem die ankommenden Bögen vorübergehend aufnehmenden Hilfsstapelträger (4), der in Bogenförderrichtung zwischen zwei an ihrer Hinterkante voneinander getrennte Bögen einschiebbar ist, sowie mit einem Trennschwert (1), das den oberen dieser beiden Bögen an seiner Hinterkante auf ganzer Bogenbreite kurzzeitig abstützt, bis der Hilfsstapelträger (4) seine eingeschobene Position erreicht hat,
**gekennzeichnet durch**
eine separate Festhalteeinrichtung (3; 103), die mit dem Trennschwert in der Weise zusammenwirkt, dass sie den oberen Bogen allein im Hinterkantenbereich gegen Verschieben durch die Hilfsstapelträger (4) sichert.

2. Einrichtung nach Anspruch 1,
**dadurch gekennzeichnet,**
daß die Festhalteeinrichtung ein mit Saugluft beaufschlagbarer und an seiner keilförmig verlaufenden Oberseite Saugdüsen (3a) aufweisender Trennkeil (3) ist, der mit dem Trennschwert (1) in der Weise zusammenwirkt, daß der in Bogenförderrichtung bewegliche Trennkeil (3) das Trennschwert (1) unterfährt und den oberen Bogen in Hinterkantenbereich durch Ansaugen festhält, bis der Hilfsstapelträger (4) eingefahren ist.

3. Einrichtung nach den Ansprüchen 1 und 2,
**dadurch gekennzeichnet,**
daß das Trennschwert (1) an einem umlaufenden antreibbaren Band (2) befestigt und mit diesem in einem in Bogenförderrichtung verstellbar geführten Schlitten (11) gelagert ist.

4. Einrichtung nach den Ansprüchen 1 bis 3,
**dadurch gekennzeichnet,**
daß das Trennschwert (1) durch eine schräg zur Bogenförderrichtung verlaufende Verbreiterung eines flexiblen Bandes, insbesondere Stahlbandes (2), gebildet und mit einem Kunststoff, insbesondere Polytetrafluorethylen, beschichtet ist.

5. Einrichtung nach einem der Ansprüche 3-4,
**dadurch gekennzeichnet,**
daß der Schlitten (11) für die Lagerung des Stahlbandes (2) mit dem daran ausgebildeten Trennschwert (1) formatabhängig einstellbar angeordnet ist.

6. Einrichtung nach Anspruch 4,
**dadurch gekennzeichnet,**
daß das Stahlband (2) mit dem Trennschwert (1) durch in dem Schlitten (11) gelagerte Umlenkrollen (6,7) oder dergleichen im Bereich maximaler Bogenbreite parallel zur Bogenebene unterhalb der ankommenden Bögen geführt ist.

7. Einrichtung nach den Ansprüchen 4 und 6,
**dadurch gekennzeichnet,**
daß das umlaufend antreibbare Stahlband (2), an dem das Trennschwert (1) ausgebildet ist, mit einer Abkantung (9), einem Wulst oder dergleichen, in eine Führungsnut (10) am Umfang der das Stahlband (2) führenden Umlenkrollen (6,7) eingreift.

8. Einrichtung nach den Ansprüchen 6 und 7,
**dadurch gekennzeichnet,**
daß das Stahlband (2) an seiner in Bogenförderrichtung hinteren Kante in einer sich über die Bogenbreite erstreckenden Traverse (8) parallel zur Bogenebene geführt ist.

9. Einrichtung nach einem der vorhergehenden Ansprüche 2-8,
**dadurch gekennzeichnet,**
daß der Trennkeil (3) im Querschnitt parallel zur Bogenförderrichtung ein flaches Kastenprofil aufweist, welches an der in Vorschubrichtung vorderen Oberseite abgeschrägt ist und im Bereich dieser Abschrägung Saugdüsen (3a) aufweist, die über den Innenraum des Kastenprofils an eine Saugluftquelle, vorzugsweise an das Saugluftsystem der Druckmaschine, angeschlossen sind.

10. Einrichtung nach einem der vorhergehenden Ansprüche,
**dadurch gekennzeichnet,**
daß pneumatische Kolben-Zylinder-Einheiten für den Antrieb des Trennschwertes (1) und für den Antrieb des Trennkeiles (3) vorgesehen sind.

11. Einrichtung nach einem oder mehreren der vorhergehenden Ansprüche,
**dadurch gekennzeichnet,**
daß Hinterkantenanschläge (138a,b) für die Bögen im Bogenstapel absenkbar bzw. schwenkbar angeordnet sind.

12. Einrichtung nach Anspruch 1,
**dadurch gekennzeichnet,**
daß die Festhalteeinrichtung einen oder mehrere Greifer (103a, 103b) umfaßt, die mit dem Trennschwert (1) in der Weise zusammenwirken, daß der bzw. die Greifer (103a,b) den oberen Bogen im Hinterkantenbereich fassen und festhalten, bis der Hilfsstapelträger (4) eingefahren ist.

13. Einrichtung nach Anspruch 12,
**dadurch gekennzeichnet,**
daß der bzw. die Greifer (103a, 103b), in Bogenförderrichtung beweglich sind.

14. Einrichtung nach Anspruch 12,
**dadurch gekennzeichnet,**
daß der bzw. die Greifer 103a, 103b den oberen Bogen und ggf. weitere, auf diesem aufliegenden Bögen greifen und festhalten.

15. Einrichtung nach Anspruch 12,
**dadurch gekennzeichnet,**
daß der bzw. die Greifer mit ihren geöffneten Greiferbacken (113,114) das Trennband (2) bzw. das Trennschwert (1) umfassen und den oberen Bogen und ggf. weitere, auf diesen aufliegenden Bögen gegen das Trennband (2) bzw. das Trennschwert (1) klemmen.

16. Einrichtung nach Anspruch 13,
**dadurch gekennzeichnet,**
daß mindestens einer der Backen 114 des Greifers bzw. der Greifer (103a,b) durch Federkraft (116) offengehalten und mit einer Schräge (117) versehen ist, die mit einem Anschlag (118) zusammenwirkt derart, daß der Greiferbacken (114) beim Auflaufen auf den Anschlag (118) schließt.

## Claims

1. Device for a non-stop pile change in the sheet delivery of a printing press having an auxiliary pile carrier (4) for temporarily receiving the arriving sheets, the auxiliary pile carrier (4) being insertable in the sheet conveying direction between two sheets separated at their trailing edges, and having a separator blade (1) for briefly supporting the upper one of the said two sheets at its trailing edge across the entire width of the sheet until the auxiliary pile carrier (4) has reached its inserted position,
**characterized by**
a separate restraining device (3; 103) co-operating with the separator blade in such a way that it secures the upper sheet in the region of its trailing edge only against displacement by the auxiliary pile carrier (4).

2. Device according to claim 1,
**characterized in**
that the restraining device is a separator wedge (3) that can be supplied with suction air and that comprises suction nozzles (3a) at its wedge-shaped upper surface, and that said wedge (3) co-operates with the separator blade (1) in such a way that the separator wedge (3), which is movable in the sheet conveying direction, moves underneath the separator blade (1) and holds the upper sheet in the region of its trailing edge by suction until the auxiliary pile carrier (4) has been inserted.

3. Device according to claims 1 and 2,
**characterized in**
that the separator blade (1) is fastened to a revolving, driven belt (2) and that the said separator blade (1) and the said belt (2) are supported in a carriage (11) that is guided so as to be adjustable in the sheet conveying direction.

4. Device according to claims 1 to 3,
**characterized in**
that the separator blade (1) is formed by a widening of a flexible belt, in particular a steel belt, the widening extending obliquely with respect to the sheet conveying direction, and that the said separator blade (1) is coated with a plastic, in particular with polytetrafluoroethylene.

5. Device according to one of claims 3 to 4,
**characterized in**
that the carriage (11) for supporting the steel belt (2) and the separator blade (1) formed thereon is arranged so as to be adjustable with respect to the sheet format.

6. Device according to claim 4,
**characterized in**
that, in the region of maximum sheet width, the steel belt (2) with the separator blade (1) is guided parallel with the sheet plane below the arriving sheets by deflection rollers (6,7) or the like supported in the carriage (11).

7. Device according to claims 4 and 6,
**characterized in**
that the steel belt (2), which is revolvingly driven and on which the separator blade (1) is formed, engages with a guide groove (10) at the circumference of the deflection rollers (6, 7) guiding the steel belt (2) by means of a bent portion (9), a protrusion or the like.

8. Device according to claims 6 and 7,
**characterized in**
that, at its trailing edge with respect to the sheet conveying direction, the steel belt (2) is guided parallel with the sheet plane in a cross bar (8) extending across the width of the sheets.

9. Device according to one of the preceding claims 2 to 8,
**characterized in**
that the separator wedge (3) has a cross section parallel with the sheet conveying direction that has a flat box-like profile which is inclined at the front top side as viewed in the sheet feeding direction, and which comprises suction nozzles (3a) in the region of the said inclination, the suction nozzles (3a) communicating with a suction air source, preferably with the suction air system of the printing press, via the interior of the box-like profile.

10. Device according to one of the preceding claims,
**characterized in**
that pneumatic piston/cylinder units are provided for driving the separator blade (1) and for driving the separator wedge (3).

11. Device according to one or more of the preceding claims,
**characterized in**
that trailing edge stops (138a, b) are provided for the sheets in the sheet pile, said trailing edge stops (138a, b) being lowerable and swivellable, respectively.

12. Device according to claim 1,
**characterized in**
that the restraining device comprises one or more grippers (103a, 103b) co-operating with the separator blade (1) in such a way that the gripper or the grippers (103a, b), respectively, grip the upper sheet in the region of the trailing edge and hold it until the auxiliary pile carrier (4) has been inserted.

13. Device according to claim 12,
**characterized in**
that the gripper and the grippers (103a, b), respectively, are movable in the sheet conveying direction.

14. Device according to claim 12,
**characterized in**
that the gripper or the grippers (103a, 103b), respectively, grip and hold the upper sheet and, if necessary or desired, further sheets resting thereon.

15. Device according to claim 12,
**characterized in**
that, when the gripper jaws (113, 114) are open, the gripper or the grippers surround the separator belt (2) and the separator blade (1), respectively, and clamp the upper sheet and, if necessary or desired, further sheets resting thereon, against the separator belt (2) and the separator blade (1), respectively.

16. Device according to claim 13,
**characterized in**
that at least one of the jaws 114 of the gripper or grippers (103a, b) is kept open by spring force (116) and that the said at least one of the jaws (114) has an inclination (117) co-operating with a stop (118) in such a way that the gripper jaw (114) closes when it hits the stop (118).

## Revendications

1. Dispositif de changement non-stop de pile dans le receveur de sortie de feuilles d'une machine d'impression, comportant un support auxiliaire de pile (4) d'empilages, qui reçoit transitoirement les feuilles arrivantes et peut être inséré dans le dispositif d'entraînement des feuilles entre deux feuilles séparées l'une de l'autre au niveau de leur bord arrière, ainsi qu'un couteau de séparation (1), qui supporte pendant une brève durée la feuille supérieure parmi ces deux feuilles au niveau de son bord arrière sur toute la largeur de feuille, jusqu'à ce que le support auxiliaire de pile (4) ait atteint sa position insérée, caractérisé par
un dispositif séparé de fixation (3;103), qui coopère avec le couteau de séparation de telle sorte qu'il bloque la feuille supérieure uniquement dans la zone du bord arrière, contre un déplacement produit par le support auxiliaire de pile (4) d'empilage.

2. Dispositif selon la revendication 1, caractérisé en ce
que le dispositif de fixation est un coin de séparation (3), qui peut être chargé par de l'air d'aspiration, comporte des buses d'aspiration (3a) situées au niveau de la surface supérieure en forme de coin et coopère avec le couteau de séparation (1) de telle sorte que le coin de séparation (3), qui est déplaçable dans la direction d'entraînement des feuilles, se déplace au-dessous du couteau de séparation (1) et maintient fermement par aspiration la feuille supérieure au niveau du bord arrière, jusqu'à ce que le support auxiliaire de pile (4) ait été introduit.

3. Dispositif selon les revendications 1 et 2, caractérisé en ce
que le couteau de séparation (1) est fixé sur une bande circonférentielle (2) pouvant être entraînée et est supporté avec cette bande dans un chariot (11) qui est guidé de manière à être déplaçable dans la direction d'entraînement des feuilles.

4. Dispositif selon les revendications 1 à 3, caractérisé en ce
que le couteau de séparation (1) est formé par une partie élargie, qui s'étend obliquement par rapport à la direction d'entraînement des feuilles, d'une bande souple, notamment d'une bande d'acier (2), et est recouvert par une matière plastique, notamment du polytétrafluoroéthylène.

5. Dispositif selon l'une des revendications 3-4, caractérisé en ce
que le chariot (11) servant à supporter la bande d'acier (2), sur laquelle est formé le couteau de séparation (1), est disposé de manière à être réglable en fonction du format.

6. Dispositif selon la revendication 4, caractérisé en ce que
la bande d'acier (2) pourvue du couteau de séparation (1) est guidée par des rouleaux de renvoi (6,7) montés dans le chariot (11) ou analogue dans la zone de la largeur maximale de la feuille, parallèlement au plan de la feuille et au-dessous des feuilles arrivantes.

7. Dispositif selon les revendications 4 et 6, caractérisé en ce
que la bande d'acier (2), qui peut être entraînée circonférentiellement et sur laquelle est formé le couteau de séparation (1), s'engage, par un rebord (9), un bourrelet ou analogue, dans une gorge de guidage (10) située sur la périphérie des rouleaux de renvoi (6,7) guidant la bande d'acier (2).

8. Dispositif selon les revendications 6 et 7, caractérisé en ce
que la bande d'acier (2) est guidée parallèlement au plan de la feuille au niveau de son bord arrière, dans la direction d'entraînement des feuilles, dans une traverse (8) qui s'étend sur la largeur de la feuille.

9. Dispositif selon l'une des revendications précédentes 2-8, caractérisé en ce
que le coin de séparation (3) possède en coupe transversale, parallèlement à la direction d'entraînement de la feuille, un profil en forme de boîte plate, qui est biseauté au niveau du côté supérieur situé en avant dans la direction d'avance et possède, au niveau de ce biseau, des buses d'aspiration (3a) qui sont raccordées au moyen de l'espace intérieur du profil de boîte à une source d'air d'aspiration, de préférence au système d'air d'aspiration de la machine d'impression.

10. Dispositif selon l'une des revendications précédentes, caractérisé en ce
que des unités pneumatiques à piston-cylindre sont prévues pour l'entraînement du couteau de séparation (1) et pour l'entraînement du coin de séparation (3).

11. Dispositif selon l'une ou plusieurs des revendications précédentes, caractérisé en ce
que la butée de bord arrière (138a,b) pour les feuilles dans la pile de feuilles est disposée de manière à pouvoir être abaissée ou de manière à pouvoir pivoter.

12. Dispositif selon la revendication 1, caractérisé en ce
que le dispositif de fixation comprend un ou plusieurs organes de saisie (103a,103b), qui coopèrent avec le couteau de séparation (1) de telle sorte que le ou les éléments de saisie (103a,b) saisissent la feuille supérieure au niveau du bord arrière et la retiennent jusqu'à ce que le support auxiliaire de pile (4) soit rentré.

13. Dispositif selon la revendication 12, caractérisé en ce
que le ou les éléments de saisie (103a,103b) sont déplaçables dans la direction d'entraînement des feuilles.

14. Dispositif selon la revendication 12, caractérisé en ce que
le ou les éléments de saisie (103a,103b) saisissent et retiennent la feuille supérieure ou éventuellement d'autres feuilles disposées sur la feuille supérieure.

15. Dispositif selon la revendication 12, caractérisé en ce
que le ou les organes de saisie enserrent, par leurs mâchoires de saisie ouvertes (113,114), la bande de séparation (2) ou le couteau de séparation (1) et serrent la feuille supérieure et éventuellement d'autres feuilles disposées sur la feuille supérieure, contre la bande de séparation (2) ou le couteau de séparation (1).

16. Dispositif selon la revendication 13, caractérisé en ce
qu'au moins l'une des mâchoires (114) de l'organe ou des organes de saisie (103a,b) est maintenue ouverte par la force d'un ressort (116) et comporte un biseau (117) qui coopère avec une butée (118) de telle sorte que la mâchoire de saisie (114) se ferme lorsqu'il rencontre la butée (118).
